# EUROPÄISCHE PATENTSCHRIFT

(11) **EP 0 734 680 B1**
(45) Veröffentlichungstag und Bekanntmachung des Hinweises auf die Patenterteilung: **28.04.2004**
(21) Anmeldenummer: 96104376.7
(22) Anmeldetag: 20.03.1996
(51) Int. Cl.: A47L 13/59

(54) **Presse für Reinigungsgeräte**
Cleaning device wringer
Presse pour instrument de nettoyage

(30) Priorität: 25.03.1995 DE 29505111 U
(43) Veröffentlichungstag der Anmeldung: 02.10.1996
(73) Patentinhaber: Otto Oehme GmbH, 90581 Allersberg (DE); Pfennig, Herbert, 87471 Durach (DE)
(72) Erfinder: Nadler, Walter, 87471 Durach-Bodelsberg (DE)
(74) Vertreter: Meissner, Bolte & Partner

(56) Entgegenhaltungen:
- EP-A- 0 160 532
- DE-A- 3 828 679
- DE-A- 4 302 915
- GB-A- 2 242 825
- US-A- 2 651 073

## Beschreibung

Die Erfindung betrifft eine Presse für Reinigungsgeräte entsprechend dem Oberbegriff des Patentanspruchs 1 oder 2.

Zum Reinigen von Krankenhäusern, Bürohäusern oder ähnlichen Bauten sind Reinigungswagen bekannt, die alle für die Reinigungsarbeiten notwendigen Geräte usw. aufnehmen. Zu diesen Geräten gehört auch eine Presse, mit der es möglich ist, insbesondere die Mopbezüge auszupressen. Die ausgepressten Reinigungsflüssigkeit läuft von der Presse in den Auffangbehälter, so dass die Flüssigkeit wieder verwendet werden kann. Die Reinigungsflüssigkeiten sind wegen der Reinigungssubstanzen, insbesondere den organischen Säuren, aggressiv. Die bekannten Pressen bestehen in der Regel aus nichtrostendem Stahl und sind vorzugsweise als Blechkonstruktionen aufgebaut.

Die Herstellung dieser Pressen ist verhältnismäßig aufwendig. Sie bestehen aus einer Vielzahl von Teilen, die einer nicht unerheblichen Belastung ausgesetzt sind. Die Belastung kommt insbesondere auch durch den Handhebel zustande, der häufig sehr kräftig betätigt wird, um ein möglichst intensives Auspressen des Mopbezuges zu erreichen. Die bekannte Blechkonstruktion ist diesen Beanspruchungen oft nicht gewachsen.

Eine Presse für Reinigungsgeräte, bestehend aus einem kastenartigen Gestell, bei der an oder in den Seitenteilen gleichartig ausgebildete Getriebe angeordnet sind, ist aus der DE-A-4302915 bereits bekannt. Bei der dort beschriebenen Presse besteht das Problem, dass die Übertragungsverhältnisse zwischen Druck- und Antriebswelle nicht optimal gelöst sind, so dass die in Gebrauch auftretenden hohen mechanischen Belastungen konstruktiv zu berücksichtigen sind. Darüber hinaus ist die vorbekannte Getriebeanordnung relativ aufwendig aufgebaut.

Der Erfindung liegt die Aufgabe zugrunde, eine Presse der eingangs angegebenen Gattung dahingehend weiter zu entwickeln, dass sie preisgünstiger herstellbar ist und insbesondere auch den mechanischen Anforderungen gewachsen ist. Diese Ausgabe wird mit einer Presse nach den Merkmalen des Patentanspruchs 1 oder 2 gelöst.

Die Anordnung einer Antriebswelle und deren getriebemäßige Verbindung mit der Druckwelle in der hier vorgeschlagenen Art bringt den überraschenden Vorteil mit sich, dass auf diese Weise die Belastung der einzelnen Teile der Presse stark herabgemindert werden kann. Insbesondere nutzt die Erfindung, dass die Druckwelle von beiden Seiten her weitgehend gleichartig beaufschlagt bzw. verdreht wird. Die Druckplatte, die von der Druckwelle angetrieben wird, drückt somit gleichmäßig gegen die Siebplatte bzw. gegen den Mopbezug, der auf der Siebplatte ruht. Dieses gleichmäßige Drücken macht eine besondere Kraftanstrengung bei dem Auspressvorgang unnötig.

Die beiden Getriebe, die die Antriebswelle und die Druckwelle verbinden, sind hierdurch nur wenig beansprucht.

Zur Erzeugung einer ausreichenden Presskraft wird in einer ersten Alternative vorgeschlagen, dass die Antriebwelle mittels einer Kurven-, Exzenter- oder Kulissenscheide mit der Druckplatte getriebemäßig verbunden ist. Dabei kann insbesondere vorgesehen sein, dass die Kurven-, Exzenter- oder Kulissenscheibe zwischen der Druckwelle und der Druckplatte angeordnet ist.

In einer anderen Ausgestaltung kann für das Getriebe zwischen der Antriebswelle und der Druckplatte auch eine Bauart gewählt werden, die einen Kopplungslenker aufweist.

Die spezielle Ausgestaltung der Erfindung erlaubt es insbesondere, die wesentlichen Teile der Presse als Kunststoffformteile herzustellen, was eine Verringerung des Aufwandes bei der Herstellung bedeutet. Dennoch bleibt es möglich, auch die erfindungsgemäße Presse aus Blechen aufzubauen.

Nach einem weiteren Merkmal der Erfindung stehen die Enden der Antriebswelle beidseitig über die Seitenteile über, um wahlweise mit dem Betätigungshebel verbindbar zu sein. Diese Ausgestaltung bietet beim praktischen Gebrauch erhebliche Vorteile. Manche Bedienungspersonen wünschen den Betätigungshebel mit der rechten Hand zu bedienen, um mit der linken Hand den Mop oder dergleichen zu führen. Andere bevorzugen eine Anordnung des Betätigungshebels am anderen Ende der Antriebswelle. Insbesondere wird durch die erfindungsgemäße Anordnung auch sichergestellt, dass die Bedienungsperson auch mit einer Hand die Presse bedienen kann.

Vor allem dann, wenn die Presse aus Kunststoffteilen aufgebaut ist, empfiehlt es sich, parallel zu den Seitenteilen Verstärkungsbleche vorzusehen, mit Lageraugen für die Antriebswelle und die Druckwelle. Diese Verstärkungsbleche fangen die Kräfte ab, die zwischen der Antriebswelle und der Druckwelle auftreten, so dass die Kunststoffformteile nur wenig beansprucht sind.

Vorteilhaft ist es, wenn die Druckplatte seitliche Führungsstifte besitzt, die in Langlochführungen beweglich sind, um eine ausreichende Führung für die Druckplatte zu erhalten.

Die erfindungsgemäße Presse kann auf verschiedene Weise hergestellt werden. Sie kann als Blechkonstrüktion, jedoch vorzugsweise auch als Kunststoffkonstruktion, gestaltet sein. Dabei ist eine einstückige Bauweise möglich. Der Werkstoffaufwand wird jedoch verringert, wenn die Seitenteile, die Siebplatte, die Druckplatte und gegebenenfalls die Abtropfplatte als Formteile aus Kunststoff hergestellt sind. Die Verbindung der einzelnen Bauteile erfolgt vorzugsweise dadurch, dass die beiden Seitenteile durch Zugstangen miteinander verbunden sind, und dass zwischen den Seitenteilen die Siebplatte und gegebenenfalls auch die Abtropfplatte eingespannt ist.

Günstig ist es, wenn die aus Kunststoff hergestellten Formteile Verstärkungsrippen aufweisen. Dadurch lässt sich bei geringem Materialaufwand die Steifigkeit wesentlich erhöhen.

In der Zeichnung sind einige Ausführungsbeispiele der Erfindung schematisch dargestellt.
Es zeigen:
- Fig. 1: eine Ansicht der Rückseite einer erfindungsgemäßen Presse,
- Fig. 2: eine Draufsicht auf die Darstellung der Fig. 1,
- Fig. 3: eine vergrößerte Schnittdarstellung entsprechend der Schnittlinie III-III der Fig. 1,
- Fig. 4: eine Vorderansicht eines abgewandelten Ausführungsbeispiels der Erfindung,
- Fig. 5: eine vergrößerte Seitenansicht eines abgewandelten Ausführungsbeispiels der Erfindung, ähnlich demjenigen der Fig. 4 und
- Fig. 6: einen Schnitt durch die Darstellung der Fig. 5.

Die in den Fig. 1 bis 3 gezeigte Presse besteht aus den Seitenteilen 1 und 2. Zwischen den Seitenteilen 1 und 2 erstreckt sich die Siebplatte 3 und die Abtropfplatte 4. Die Seitenteile 1 und 2 bilden auch die Lager 5 und 6 für die Druckwelle 7. An dieser Druckwelle sind zwei Exzenterscheiben bzw. Kulissenscheiben 8 befestigt, die mit Bolzen 9 zusammenwirken. Die Bolzen 9 halten die Druckplatte 10. Die Druckplatte 10 besitzt auf ihrer Oberseite Versteifungsrippen 11.

Parallel zur Druckwelle 7 erstreckt sich die Betätigungswelle 25. An dem einen Ende der Betätigungswelle 25 ist der Betätigungshebel 12 befestigt. Die Betätigungswelle 25 und die Druckwelle 7 sind durch Getriebe miteinander verbunden, so daß eine Verdrehung der Betätigungswelle 25 auch eine Verdrehung der Druckwelle 7 bewirkt, so daß die Druckplatte 10 angehoben bzw. abgesenkt werden kann. Beim Absenkvorgang drückt die Druckplatte gegen die Siebplatte 3 bzw. einen zwischen der Siebplatte 3 und der Druckplatte 10 angeordneten Mopbezug, so daß aus diesem die Feuchtigkeit herausgepreßt wird.

Das Getriebe zwischen der Betätigungswelle 25 und der Druckwelle 7 kann an sich eine beliebige Ausbildung aufweisen. Es kann eine Kettenverbindung vorgesehen sein oder auch ein Getriebe unter Verwendung eines Kopplungslenkers, der an Hebelarmen oder Kurbeln der Betätigungswelle 25 und der Druckwelle 7 angreift. Dieses Getriebe, das parallel zu den Seitenteilen 1 und 2 ausgerichtet ist und gegebenenfalls auch in die Seitenteile eingesetzt ist, kann einfach die Bewegungen übertragen. Es kann aber auch ein Untersetzungsgetriebe sein, um die Preßkraft an der Druckplatte zu steigern.

Bei dem Ausführungsbeispiel gemäß den Fig. 1 bis 3 ist die Untersetzungsanordnung zwischen der Druckwelle 7 und der Druckplatte 10 angeordnet. Wie die Schnittdarstellung der Fig. 3 erkennen läßt, ist die Kulissenführung 13 der Kulissenscheibe 8 so gestaltet, daß in der einen Endstellung, die in der Zeichnung der Fig. 3 gezeigt ist, eine starke Untersetzung, also ein hoher Anpreßdruck der Druckplatte 10 gegen die Siebplatte 3 bzw. gegen den eingelegten Mopbezug 14 erreicht wird. In der nicht gezeigten Anhebestellung, die durch eine Rechtsdrehung der Betätigungswelle 25 und damit auch der Druckwelle 7 erreicht wird, ergibt sich dagegen eine gute Anhebung der Druckplatte 10, so daß ein Einlegen des Mopbezuges in Richtung des Pfeiles 15 gut möglich ist. Durch den Stift 16, der Teil der Druckplatte 10 ist und der in einer Langlochführung 17 in einem der Seitenteile 1 bzw. 2 gleitet, wird in der Öffnungsstellung eine ausreichende Schräglage der Druckplatte 10 erhalten.

Die beiden Seitenteile 1 und 2 werden durch mehrere Zugstangen 18 zusammengehalten, die auch die Siebplatte 3 und die Abtropfplatte 4 zwischen sich fixieren. Die Siebplatte besitzt am vorderen und rückwärtigen Ende U-förmige Versteifungsprofile 19 und 20, die die Siebfläche begrenzen. Auf der Unterseite der Siebplatte können auch noch Versteifungsrippen angeordnet sein, die in der Zeichnung nicht dargestellt sind.

Die Seitenteile 1 und 2 besitzen jeweils hakenartige Ansätze 21, um die Presse in einer Haltestange 22 eines Transportgerätes einhängen zu können. Mit dem Ansatz 23 liegen die Seitenteile an einer weiteren Stange 24 dieses Transportgerätes an.

Während beim Ausführungsbeispiel, das in den Fig. 1 bis 3 beschrieben ist, mittels eines Exzenters oder einer Kulisse die Druckplatte 10 betätigt wird, ist bei den Ausführungsbeispielen nach den Fig. 4 bis 6 vorgesehen, daß die Betätigung der Druckplatte 10 über ein Kniehebelgetriebe erfolgt. Für die Antriebswelle und die Druckwelle sind dabei in den Seitenteilen 1 und 2 je ein Lager 37 und 38 vorgesehen. Zwischen den zugehörigen Lageraugen erstreckt sich ein Versteifungsblech 28 mit den Lageraugen 26 und 27. An der Antriebswelle 25 ist ein Hebel 29 befestigt und an der Druckwelle 7 ein Hebel 30. Beide Hebel sind durch einen Kopplungslenker 31 miteinander verbunden. Die Elemente 28 bis 31 bilden ein Getriebe. Sie können seitlich neben dem jeweiligen Seitenteil 1 bzw. 2 angeordnet sein, wie dies Fig. 4 zeigt. Es ist aber auch möglich, diese Getriebe in einem Kasten 32 unterzubringen, der durch einen Deckel 33 verschlossen ist. Dies ist in Fig. 6 gezeigt.

Die Seitenteile besitzen ferner Versteifungsrippen 34 und einen Randflansch 35, der ebenfalls der Versteifung dient. Da bei dem Ausführungsbeispiel der Fig. 4 bis 6 die Übersetzung durch ein Kniehebelgetriebe erreicht wird, genügt es, wenn die Druckplatte 10 von den Hebeln 36 geführt wird.

Insbesondere die Darstellung der Fig. 4 läßt erkennen, daß durch die beidseitige Anordnung eines Getriebes 39 im Endbereich der Betätigungswelle 25 bzw. der Druckwelle 7 folgendes erreicht wird. Die durch den Betätigungshebel 12 eingeleitete Kraft bewegt die beiden Getriebe 39. Auch bei hohen Kräften bzw. Drehmomenten wird die Torsion der Betätigungswelle 25 nur den halben Betrag ausmachen im Vergleich zu einer Bauweise mit einem einzigen Getriebe. Bezüglich der Druckwelle ergibt sich eine Verdrehung von beiden Enden her, so daß die beiden Hebel 36 weitgehend gleichartige Bewegungen ausführen.

## Patentansprüche

1. Presse für Reinigungsgeräte, wie Mopbezüge oder dergleichen, bestehend aus einem kastenartigen Gestell mit Seitenteilen (1, 2) einer Siebplatte (3) sowie einer Druckplatte (10), die von einer in den Seitenteilen gelagerten Druckwelle (7) angetrieben und beim Pressvorgang mittels eines Betätigungshebels (12) gegen die Siebplatte (3) bewegbar ist, wobei parallel zur Druckwelle (7) in den Seitenteilen (1, 2) eine den Betätigungshebel (12) tragende Antriebswelle (25) gelagert ist, und wobei an oder in den Seitenteilen (1, 2) gleichartig ausgebildete Getriebe angeordnet sind, die die Endbereiche der Antriebswelle (25) mit den Endbereichen der Druckwelle (7) verbinden,
**dadurch gekennzeichnet, dass** eine
Kurven-, Exzenter- oder Kulissenscheibe zwischen der Druckwelle (7) und der Druckplatte (10) angeordnet sind, wobei die Antriebswelle (25) mittels der Kurven-, Exzenter- oder Kulissenscheiben mit der Druckplatte (10) getriebemäßig verbunden ist.

2. Presse für Reinigungsgeräte, wie Mopbezüge oder dergleichen, bestehend aus einem kastenartigen Gestell mit Seitenteilen (1, 2), einer Siebplatte (3) sowie einer Druckplatte (10), die von einer in den Seitenteilen gelagerten Druckwelle (7) angetrieben und beim Pressvorgang mittels eines Betätigungshebels (12) gegen die Siebplatte (3) bewegbar ist, wobei parallel zur Druckwelle (7) in den Seitenteilen (1, 2) eine den Betätigungshebel (12) tragende Antriebswelle (25) gelagert ist, und wobei an oder in den Seitenteilen (1, 2) gleichartig ausgebildete Getriebe angeordnet sind, die die Endbereiche der Antriebswelle (25) mit den Endbereichen der Druckwelle (7) verbinden,
**dadurch gekennzeichnet, dass**
je ein Kopplungslenker (31) zwischen der Antriebswelle (25) und der Druckwelle (7) vorgesehen ist.

3. Presse nach Anspruch 1 oder 2,
**dadurch gekennzeichnet, dass**
die Enden der Antriebswelle (25) beidseitig über die Seitenteile (1, 2) überstehen, um wahlweise mit dem Betätigungshebel (12) verbindbar zu sein.

4. Presse nach einem der Ansprüche 1 bis 3,
**dadurch gekennzeichnet, dass**
parallel zu den Seitenteilen (1, 2) Verstärkungsbleche (28) vorgesehen sind, mit Lageraugen (26, 27) für die Antriebswelle (25) und die Druckwelle (7).

5. Presse nach einem oder mehreren der vorhergehenden Ansprüche,
**dadurch gekennzeichnet, dass**
die Druckplatte (10) seitliche Führungsstifte (16) besitzt, die in Langlochführungen (17) beweglich sind.

6. Presse nach einem oder mehreren der vorhergehenden Ansprüche,
**dadurch gekennzeichnet, dass**
die Seitenteile (1, 2), die Siebplatte (3), die Druckplatte (10) und gegebenenfalls auch die Abtropfplatte (4) als Formteile aus Kunststoff hergestellt sind.

7. Presse nach einem oder mehreren der vorhergehenden Ansprüche,
**dadurch gekennzeichnet, dass**
die beiden Seitenteile (1, 2) durch Zugstangen (18) miteinander verbunden sind und zwischen den Seitenteilen die Siebplatte (3) eingespannt ist.

8. Presse nach einem oder mehreren der vorhergehenden Ansprüche,
**dadurch gekennzeichnet, dass**
die aus Kunststoff hergestellten Formteile (1, 2, 3, 4, 10) Verstärkungsrippen aufweisen.

## Claims

1. Wringer for cleaning devices, such as mop covers or the like, consisting of a box-like frame with side parts (1, 2), a sieve plate (3) and a pressure plate (10), which is driven by a pressure shaft (7) mounted in the side parts and can be moved against the sieve plate (3) during the wringing process by means of an actuating lever (12), wherein a drive shaft (25) supporting the actuating lever (12) is mounted parallel to the pressure shaft (7) in the side parts (1, 2), and wherein similarly designed gears, which connect the end regions of the drive shaft (25) with the end regions of the pressure shaft (7), are arranged on or in the side parts (1, 2), **characterised in that** a cam, eccentric or crank disc are arranged between the pressure shaft (7) and the pressure plate (10), wherein the drive shaft (25) is connected to the pressure plate (10) in gear-like manner by means of the cam, eccentric or crank discs.

2. Wringer for cleaning devices, such as mop covers or the like, consisting of a box-like frame with side parts (1, 2), a sieve plate (3) and a pressure plate (10), which is driven by a pressure shaft (7) mounted in the side parts and can be moved against the sieve plate (3) during the wringing process by means of an actuating lever (12), wherein a drive shaft (25) supporting the actuating lever (12) is mounted parallel to the pressure shaft (7) in the side parts (1, 2), and wherein similarly designed gears, which connect the end regions of the drive shaft (25) with the end regions of the pressure shaft (7), are arranged on or in the side parts (1, 2), **characterised in that** in each case a coupling rod (31) is provided between the drive shaft (25) and the pressure shaft (7).

3. Wringer according to claim 1 or 2, **characterised in that** the ends of the drive shaft (25) project on both sides beyond the side parts (1, 2) in order to be connectable as required to the actuating lever (12).

4. Wringer according to one of claims 1 to 3, **characterised in that** reinforcing plates (28) are provided parallel to the side parts (1, 2), with bearing eyelets (26, 27) for the drive shaft (25) and the pressure shaft (7).

5. Wringer according to one or more of the preceding claims, **characterised in that** the pressure plate (10) has lateral guide pins (16), which can be moved in elongated hole guides (17).

6. Wringer according to one or more of the preceding claims, **characterised in that** the side parts (1, 2), the sieve plate (3), the pressure plate (10) and optionally also the drip plate (4) are produced from plastic as mouldings.

7. Wringer according to one or more of the preceding claims, **characterised in that** the two side parts (1, 2) are connected to one another by connecting rods (18) and the sieve plate (3) is clamped between the side parts.

8. Wringer according to one or more of the preceding claims, **characterised in that** the mouldings (1, 2, 3, 4, 10) produced from plastic have reinforcing ribs.

## Revendications

1. Presse pour des instruments de nettoyage, comme des revêtements de balai ou analogues, constituée d'un bâti en forme de caisson avec des parties latérales (1, 2), d'une plaque de tamisage (3) et d'une plaque de pression (10) qui est entraînée par un arbre de pression (7) logé dans les parties latérales et qui est déplaçable lors de l'opération de pressage au moyen d'un levier d'actionnement (12) contre la plaque de tamisage (3), où est logé parallèlement à l'arbre de pression (7) dans les parties latérales (1, 2) un arbre d'entraînement (25) portant le levier d'actionnement (12), et où sont disposées aux ou dans les parties latérales (1, 2) des engrenages de réalisation identique qui relient les zones d'extrémité de l'arbre d'entraînement ( 25) aux zones d'extrémité de l'arbre de pression (7), **caractérisée en ce qu'**un disque à came, à excentrique ou à coulisse est disposé entre l'arbre de pression (7) et la plaque de pression (10), où l'arbre d'entraînement (25) est relié par engrenage au moy en du disque à came, à excentrique ou à coulisse à la plaque de pression (10).

2. Presse pour des instruments de nettoyage, comme des revêtements de balai ou analogues, constituée d'un bâti en forme de caisson avec des parois latérales (1, 2), d'une plaque de tamisage (3) et d'une plaque de pression (10) qui est entraînée par un arbre de pression (7) logé dans les parties latérales et est déplaçable lors de l'opération de pressage au moyen d'un levier d'actionnement (12) vers la plaque de tamisage (3), où est logé parallèlement à l'arbre de pression (7) dans les parties latérales (1, 2) un arbre d'entraînement (25) portant le levier d'actionnement (12), et où sont disposées aux ou dans les parties latérales (1, 2) des engrenages de réalisation identique qui relient les zones d'extrémité de l'arbre d'entraînement (25) aux zones d'extrémité de l'arbre de pression (7), **caractérisée en ce qu'**il est prévu respectivement une bielle de couplage (31) entre l'arbre d'entraînement (25) et l'arbre de pression (7).

3. Presse selon la revendication 1 ou 2, **caractérisée en ce que** les extrémités de l'arbre d'entraînement (25) font saillie des deux côtés sur les parties latérales (1, 2) pour pouvoir être reliées sélectivement au levier d'actionnement (12).

4. Presse selon l'une des revendications 1 à 3, **caractérisée en ce que**, parallèlement aux parties latérales (1, 2) des tôles de renforcement (28) sont prévues, avec des oeillets de palier (26, 27) pour l'arbre d'entraînement (25) et l'arbre de pression (7).

5. Presse selo n l'une ou plusieurs des revendications précédentes, **caractérisée en ce que** la plaque de pression (10) possède des tiges de guidage latérales (16) qui sont déplaçables dans des guidages de trous oblongs (17).

6. Presse selon l'une ou plusieurs des revendi cations précédentes, **caractérisée en ce que** les parties latérales (1, 2), la plaque de tamisage (3), la plaque de pression (10) et le cas échéant également la plaque d'égouttage (4) sont réalisées comme pièces moulées en matériau synthétique.

7. Presse se lon l'une ou plusieurs des revendications précédentes, **caractérisée en ce que** les deux parties latérales (1, 2) sont reliées par des tirants (18) et que la plaque de tamisage (3) est enserrée entre les parties latérales.

8. Presse selon l'une ou plusieurs des revendications précédentes, **caractérisée en ce que** les pièces moulées (1, 2, 3, 4, 10) réalisées en matériau synthétique présentent des nervures de renforcement.
